# FASCICULE DE BREVET EUROPEEN

(11) **EP 4 119 415 B1**
(45) Date de publication et mention de la délivrance du brevet: **15.11.2023**
(21) Numéro de dépôt: 22183720.6
(22) Date de dépôt: 08.07.2022
(51) Int. Cl.: B61D 3/18, B61D 45/00, B61L 15/00

(54) **ENSEMBLE DE SELLETTE D'ATTELAGE**
SATTELKUPPLUNGSANORDNUNG
ASSEMBLY FOR FIFTH WHEEL COUPLING

(30) Priorité: 12.07.2021 LU 500421
(43) Date de publication de la demande: 18.01.2023
(73) Titulaire: CFL Multimodal s.a., 3437 Dudelange (LU)
(72) Inventeur: VALETTE, Marc, Entrange (FR)
(74) Mandataire: Office Freylinger

(56) Documents cités:
- EP-B1- 3 395 639
- FR-A1- 2 938 812
- US-A- 5 139 374

## Description

### Domaine technique

La présente invention concerne généralement le domaine du transport multimodal, en particulier du ferroutage, c'est à dire le transport combiné par le rail et la route de semi-remorques. La présente invention concerne plus particulièrement les sellettes d'attelage utilisées dans le ferroutage.

### Etat de la technique

Le transport multimodal concerne l'acheminement de marchandises ou de personnes par l'intermédiaire d'au moins deux modes de transports différents, par exemple par voie maritime ou fluviale, ferrée et/ou routière.

Lors du transport par voie ferrée des marchandises, celles-ci peuvent se trouver dans des remorques routières (dites semi-remorques) chargées et arrimées sur des wagons d'un train de fret. La fixation de la remorque au wagon se fait par l'intermédiaire d'une sellette d'attelage adaptée au transport ferroviaire, agencée sur le wagon, et présentant un logement dans lequel s'insère un pivot d'attelage lui-même solidaire de la remorque. De telles sellettes d'attelage sont connues, par exemples de EP 3 395 639 B1. Les sellettes peuvent comprendre un capteur permettant de détecter la présence de la remorque, comme dans FR 2 938 812 A1, notamment un capteur permettant de détecter l'engagement du pivot d'attelage de la remorque dans le logement prévu à cet effet dans la sellette, comme par exemple dans US 5,139,374.

Le document US2020094790A1 divulgue un tracteur de manoeuvre routier comportant une sellette d'attelage comportant un capteur de présence et de verrouillage du pivot d'attelage d'une remorque ainsi qu'un capteur de position du dispositif de calage.

Les sellettes d'attelage employées dans le transport ferroviaire de marchandise comprennent traditionnellement un mécanisme de verrouillage permettant de verrouiller le pivot d'attelage dans le logement de la sellette, sécurisant ainsi la remorque sur le wagon. Cependant, lors du transport le mécanisme de verrouillage pourrait se détendre voire se déverrouiller dans certaines circonstances. Ce déverrouillage se fait sans que le conducteur du train ou l'affréteur du transport n'en soit informé, et résulte en d'importants risques pour la sécurité du transport. Lors d'un mouvement brusque du wagon, par exemple lors d'un freinage d'urgence du train, la remorque, qui n'est plus verrouillée sur le wagon, peut s'envoler et causer d'importants dégâts aux alentours.

De plus, de par la configuration technique, il est très difficile pour l'opérateur, lors du chargement de la remorque sur le wagon, de s'assurer et de confirmer que le mécanisme de verrouillage de sellette est convenablement verrouillé. Par ailleurs, compte tenu des conditions de contrôle effectuées en extérieur et par tout temps et à toute heure du jour et de la nuit, il peut également être difficile de s'assurer que le pivot d'attelage est correctement placé dans la sellette. Il est donc possible qu'un train de fret démarre sans que les remorques placées sur les wagons ne soient correctement arrimées, ce qui a pour conséquence des risques pour la sécurité du transport, notamment en cas de mouvement brusque du train.

### Objet de l'invention

L'objet de l'invention est de proposer des ensembles de sellettes d'attelage plus sûrs, permettant de vérifier en temps réel le bon arrimage d'une remorque à transporter.

### Description générale de l'invention

Conformément à l'invention, on présente un ensemble de sellette d'attelage pour wagon de ferroutage, comprenant :
une plaque de sellette avec une face supérieure, une face inférieure opposée à la face supérieure, et comprenant un logement configuré pour accueillir un pivot d'attelage d'une remorque ;
un dispositif de verrouillage apte à verrouiller le pivot d'attelage dans le logement ;
un élément suiveur agencé dans le logement, lequel est déplaçable par le pivot d'attelage introduit dans le logement d'une position de repos vers une position dite engagée ; et
un élément indicateur lié mécaniquement à l'élément suiveur, de sorte à se déplacer entre une première et une seconde position correspondant respectivement à la position de repos et à la position engagée de l'élément suiveur.

L'ensemble de sellette d'attelage comprend en outre :
un premier capteur associé à l'élément suiveur, le premier capteur étant un capteur de contact agencé de sorte à être actionné lorsque l'élément suiveur est en position enfoncée, le deuxième capteur étant un capteur de contact ;
un deuxième capteur agencé pour détecter une position de verrouillage du dispositif de verrouillage ;
un troisième capteur apte à détecter la présence d'un conteneur ou d'une semi-remorque à proximité de la sellette, le troisième capteur étant un capteur de distance ; et
une unité de commande configurée pour recevoir des signaux de chacun des capteurs et déterminer un statut de la sellette d'attelage sur base de ces signaux, en particulier un statut de chargement.

La présente invention propose ainsi un ensemble de sellette comprenant une série de capteurs pour déterminer un statut dit de chargement, c'est-à-dire un statut qui indique que la remorque est correctement accouplée à la sellette, indiquant ainsi que la remorque est correctement chargée et arrimée, le wagon pouvant donc circuler en toute sécurité.

On appréciera que les premier et deuxième capteurs sont des capteurs de contact, c'est-à-dire des capteurs mécaniques de type interrupteurs. Ces capteurs de contact se comportent donc comme des interrupteurs, et sont exploitables par l'unité de commande comme des signaux logiques. Typiquement, lorsque le capteur de contact est en position activée l'interrupteur est fermé et le courant circule (logique 1), alors que lorsque l'interrupteur est ouvert le courant est interrompu (logique 0) - le capteur est désactivé.

Ces capteurs de contact sont utilisés dans l'invention de sorte à être en butée dans des positions prédéfinies de l'élément suiveur et du dispositif de verrouillage. Ainsi la détection de position se fait par contact mécanique.

On notera qu'à l'usage, le choix de capteurs de contacts se révèle beaucoup plus robuste et efficace que, par exemple, des capteurs de type électromagnétique (induction). En effet, des capteurs de détection à distance, comme par exemple des capteurs électromagnétiques, doivent être installés à proximité de la pièce à détecter (par exemple le pivot d'attelage). En outre, ils nécessitent une évaluation constante du signal de capteur, afin de déterminer des variations attribuables au phénomène à détecter, ce qui nécessite des moyens pour faire cette évaluation et consomme de l'énergie. De plus, les capteurs électromagnétiques sont davantage sensibles aux vibrations que les capteurs de contact, de sorte que des vibrations du capteur peuvent être à l'origine d'un changement d'état de celui-ci sans que l'élément suiveur ou le dispositif de verrouillage ne change de position, et donc d'un déclenchement erroné et/ou intempestif du capteur.

Au contraire, l'invention utilise des capteurs de contact qui sont directement exploitables à la manière d'un signal logique. Le signal n'a pas besoin d'être évalué ; le passage de l'état ouvert à l'état fermé se fait par contact franc, lorsque le capteur arrive en butée. Les capteurs de contact ont une technologie et des particularités de déclenchement (vitesse de déclenchement, longueur de course) permettant de limiter voire d'éviter de fausses détections causées par les vibrations de l'ensemble de sellette lors de la circulation du wagon sur des rails.

En outre, les capteurs de contact n'ont pas besoin d'être disposés à proximité de la pièce à détecter, mais simplement d'une pièce liée mécaniquement avec elle, permettant avantageusement un positionnement adapté et potentiellement mieux protégé contre les éléments extérieurs.

Dans le contexte de l'invention, le terme « capteur de distance » désigne généralement tout type de capteur permettant d'évaluer une distance entre le capteur et un objet cible, tels que des capteurs de détection de proximité, des capteurs longue distance, ou encore des capteurs aptes à fournir une valeur absolue de la distance entre le capteur et l'objet cible. De préférence, le capteur de distance est un capteur de détection de proximité.

Dans le contexte de l'invention le terme « remorque » désigne communément une remorque à un ou plusieurs essieux (dite semi-remorque) comprenant un pivot d'attelage qui lui permet d'être accouplée à une sellette d'attelage d'un tracteur ; et englobe encore toute remorque ou conteneur présentant un pivot d'attelage apte à coopérer avec un ensemble de sellette d'attelage du type présenté.

Le logement de la plaque de sellette peut prendre toute forme appropriée pour recevoir un pivot d'attelage. Selon une variante, le logement est un logement cylindrique s'étendant du côté de la face inférieure et débouchant dans la face supérieure de la plaque de sellette. Ce type de logement est conventionnel dans le contexte du ferroutage où l'accouplement se fait dans la direction verticale, la remorque étant abaissée sur le wagon pour le chargement. Un tel logement cylindrique est typiquement placé au centre de la plaque de sellette, et définit donc un passage sensiblement vertical qui va accueillir le pivot d'attelage.

D'autres configuration de logement restent toutefois possibles, également à chargement par le côté, donc avec un logement ouvert latéralement sur une saignée dans la plaque de sellette, comme on le connait dans le cas des tracteurs. L'homme du métier pourra donc adapter le logement selon les besoins des cas d'application.

Selon des variantes, le premier capteur est agencé sur l'élément indicateur de sorte à venir en butée, en particulier avec la face inférieure de la plaque de sellette, en position engagée de l'élément suiveur. On notera ici que le premier capteur est dans ce cas déporté de l'élément suiveur, puisqu'il est monté sur l'élément indicateur et non pas sur l'élément suiveur ; il n'est donc pas exposé à la graisse ou autres saletés dans ou à proximité directe du logement.

Selon des variantes, l'élément suiveur est monté coulissant axialement dans le logement, rappelé en position de repos ; et l'élément suiveur comprend une portion de couplage s'étendant hors du logement à travers une ouverture latérale et couplée à au moins un levier d'indicateur dont une extrémité libre active l'élément indicateur. Dans ce contexte, levier d'indicateur peut être monté pivotant autour d'un axe parallèle à la plaque de sellette et porter à son extrémité libre l'élément indicateur, en particulier une plaquette colorée, lequel élément indicateur est, dans sa première position, visible en dessous du niveau d'un bord périphérique de la plaque de sellette, et en deuxième position est relevé suite à l'enfoncement de l'élément suiveur et pivotement correspondant du levier d'indicateur, de sorte à ne plus être visible d'un utilisateur.

Alternativement, le premier capteur peut être agencé sur toute pièce mécanique mobile, située à l'extérieur du logement entre l'élément suiveur et l'élément indicateur (et donc liée mécaniquement à l'élément suiveur), de sorte se déplacer en fonction du déplacement de l'élément suiveur dans une position de butée du premier capteur qui correspond de préférence à la position engagée de l'élément suiveur. Par exemple le premier capteur peut être agencé sur une partie d'extrémité du levier d'indicateur. Toutefois, dans des variantes, on peut convenir que le premier capteur est en butée dans la position de repos de l'élément suiveur, et n'est donc plus en butée quand l'élément suiveur quitte la position de repos suite à l'introduction du pivot d'attelage.

Selon des variantes, le dispositif de verrouillage comprend un élément de verrouillage avec une portion de contact configurée pour s'engager dans une gorge annulaire du pivot d'attelage, le deuxième capteur étant agencé pour être en position de butée dans la position de verrouillage. L'homme du métier pourra déterminer toute sorte de forme/configuration appropriée pour cet élément de verrouillage.

Le deuxième capteur peut être fixé sur l'élément de verrouillage de sorte à venir en butée avec une surface extérieure du logement du pivot d'attelage, en position de verrouillage, l'élément de verrouillage étant de préférence rappelé en position de verrouillage. Dans des variantes, l'homme du métier pourra déterminer toute position de fixation appropriée du deuxième capteur, et sélectionnera une surface de butée appropriée, de préférence hors du passage central du logement.

Le logement peut comprendre une ouverture latérale à travers laquelle coulisse l'élément de verrouillage entre la position de verrouillage et une position de libération, dans laquelle le pivot d'attelage peut être retiré du logement.

Selon des variantes, le dispositif de verrouillage comprend un levier de manoeuvre couplé à un bras de traction monté pivotant par rapport à la plaque de sellette, l'élément de verrouillage étant lié audit bras de traction de sorte à pouvoir amener l'élément de verrouillage en position de libération. Dans des variantes, le deuxième capteur peut être monté sur le levier de manoeuvre ou une pièce de la chaine cinématique le reliant à l'élément de verrouillage, et de préférence positionné de sorte à être en butée dans la position de verrouillage de l'élément de verrouillage.

De préférence, le troisième capteur est un capteur à ultrasons. Le troisième capteur est normalement agencé de sorte à avoir une détection directe de la remorque, émettant typiquement son faisceau de mesure vers le haut. Alternativement le troisième capteur peut être agencé à une hauteur prédéterminée avec son faisceau de mesure agencé dans une direction horizontale, de sorte à détecter une région prédéterminée d'une remorque chargée sur le wagon.

Selon des variantes, l'ensemble de sellette comprend en outre une plaque de base destinée à être fixée à un support ; et un mécanisme élévateur couplant la plaque de base à la plaque de sellette, permettant d'ajuster sélectivement la hauteur de la plaque de sellette par rapport à la plaque de base. Le mécanisme élévateur comprend un organe de manoeuvre déplaçable entre une position d'actionnement dans laquelle l'ajustement en hauteur est possible, et une position verrouillée dans laquelle l'ajustement en hauteur est bloqué. Un autre capteur de contact, dit quatrième capteur, est agencé pour détecter une position de verrouillage de l'organe de manoeuvre. Selon un mode de réalisation, le quatrième capteur est agencé pour être actionné lorsque l'organe de manoeuvre est dans la position verrouillée. Alternativement, le quatrième capteur peut être agencé pour être activé lorsque l'organe de manoeuvre est en position d'actionnement (i.e. non verrouillée).

Selon des variantes, l'unité de commande est configurée pour déterminer les statuts suivants :
un statut de logement, libre ou engagé, sur base du signal du premier capteur ;
un statut de verrou, engagé ou rétracté, sur base du signal du deuxième capteur ;
un statut de remorque, présente ou absente, sur base du signal reçu du troisième capteur ;
et dans lequel le statut de chargement correspond à la combinaison d'un statut de remorque présente, d'un statut de logement engagé et d'un statut de verrou engagé.

De préférence, le statut de remorque correspond à une remorque détectée à une distance minimale de 10 ou 20 cm. L'idée est ici de fixer une distance de détection minimale, afin d'éviter les fausses détections dues à des gouttes de pluie, petites salissures etc.

Selon des variantes, des moyens d'affichage, de préférence intégrés à l'unité de commande, sont aptes à afficher les états de fonctionnement suivants :
- chargé, ou plutôt « correctement chargé » : correspondant au statut de chargement (i.e. combinaison d'un statut de remorque présente, d'un statut de logement engagé et d'un statut de verrou engagé) ; et
- non-conforme : lorsque le statut de remorque est présent alors que le statut de logement est libre et/ou le statut de verrou est rétracté.

Les moyens d'affichage comprennent préférablement au moins deux diodes électroluminescentes, une première diode, de préférence verte, étant allumée lorsque l'état de fonctionnement est chargé ; une deuxième diode, de préférence rouge, étant allumée lorsque l'état de fonctionnement est non-conforme ; et de préférence aucune diode n'est allumée lorsque le statut de remorque est absent.

De préférence, l'unité de commande est configurée pour désactiver les moyens d'affichage lorsque le wagon est en mouvement, ce qui permet d'économiser de la batterie. A cet effet, l'unité de commande peut comprendre un accéléromètre ou tout autre moyen approprié, ex. puce GPS, ou autres .

Selon les variantes, l'unité de commande est en outre configurée pour déterminer un statut d'organe de manoeuvre, verrouillé ou en actionnement, sur base du signal reçu du quatrième capteur, et dans lequel le statut de chargement correspond à la combinaison d'un statut de remorque présente, d'un statut de logement engagé, d'un statut de verrou engagé et d'un statut d'organe de manoeuvre verrouillé.

Avantageusement, l'unité de commande comprend une batterie, de préférence rechargeable par des capteurs photovoltaïques associés.

Avantageusement, l'unité de commande comprend un module de radiocommunication qui permet de communiquer sans fil avec un serveur distant, en particulier de transmettre des données reflétant un ou plusieurs des statuts de capteurs et/ou états de fonctionnement et/ou de mouvement du wagon. En particulier l'unité de commande peut être conçue pour transmettre via le module de radiocommunication des données reflétant : un numéro d'identification, un état de fonctionnement correctement chargé, un état de fonctionnement « non conforme », un ou plusieurs des statuts des premier, deuxième, troisième et/ou quatrième capteurs.

### Description détaillée à l'aide des figures

D'autres particularités et caractéristiques de l'invention ressortiront de la description détaillée d'au moins un mode de réalisation avantageux présenté ci-dessous, à titre d'illustration, en se référant aux dessins annexés. Ceux-ci montrent :
Fig. 1 : une vue en perspective d'un mode de réalisation du présent ensemble de sellette d'attelage ;
Fig. 2 : une vue de côté de la sellette de la Fig.1 ;
Fig. 3 : une vue de dessous de la plaque de sellette de la Fig.1 ;
Fig.4 : une vue en coupe de la Fig.3 ;
Fig.5 : une vue de principe d'un wagon équipé de l'ensemble de sellette de la Fig.1.

Sur les figures, les mêmes signes de référence désignent des éléments identiques ou similaires.

Les figures 1 à 4 représentent un mode de réalisation d'un ensemble de sellette 10 destiné au ferroutage. En utilisation, l'ensemble de sellette 10 est monté sur un wagon 2 (Fig.5) et permet l'arrimage d'une remorque 3 (semi-remorque) comportant un pivot d'attelage 4 de forme généralement cylindrique et présentant une gorge annulaire 5.

L'ensemble de sellette d'attelage 10, ou par la suite simplement sellette, comprend une plaque de sellette 12 qui est conventionnellement supportée par une plaque de base 14. Un mécanisme élévateur 16 (type ciseaux) est installé sur la plaque de base 14 et couple ainsi la plaque de base 14 à la plaque de sellette 12, la fixation se faisant par le dessous.

La plaque de sellette 12 a une forme générale de plaque rectangulaire et comporte une face supérieure 12.1, une face inférieure 12.2 opposée à la face supérieure. Dans la variante représentée, la plaque 12 a deux bords longitudinaux 12.3 et deux bords transversaux 12.4, qui sont typiquement parallèles à l'axe longitudinal du wagon 2.

La plaque de sellette 12 comprend un logement cylindrique 18 s'étendant du côté de la face inférieure 12.2 et débouchant dans la face supérieure 12.1 de la plaque de sellette 12. Le logement cylindrique 18 est configuré pour accueillir un pivot d'attelage d'un objet à convoyer sur le wagon, typiquement une remorque de camion (semi-remorque). Comme on le voit en Fig.4, le logement cylindrique 18 est réalisé par un manchon cylindrique 20 définissant un passage traversant 22, positionné dans une ouverture 24 traversante de la plaque d'attelage 12, affleurant la face supérieure 12.1.

La sellette 10 comprend encore un mécanisme à élément suiveur associé à un élément indicateur, ainsi qu'un dispositif de verrouillage apte à verrouiller le pivot d'attelage dans le logement cylindrique 18, qui sont dans la variante de forme assez conventionnelle et ne seront que brièvement décrits.

Un élément suiveur 26 est agencé dans le logement 18, lequel est déplacé par le pivot d'attelage introduit dans le logement d'une position de repos (la position illustrée aux figures) dans une position dite « engagée » (non montrée). En l'espèce, l'élément 18 suiveur prend la forme d'une tige, dite pige, s'étendant diamétralement dans le passage 22 du logement 18. La pige 26 est montée coulissante axialement dans le logement 18, rappelé en position de repos. La position de repos est une position haute dans le logement cylindrique 18. La pige 26 est en position de repos lorsque le passage 22 est vide, c'est-à-dire sans pivot d'attelage. La pige 26 est rappelée en position de repos par un ressort 28, maintenu au fond du logement cylindrique 18 par la pièce support 30.

Lorsqu'un pivot d'attelage est introduit dans le passage du logement cylindrique, il appuie sur la pige 26 qui s'affaisse et arrive en position engagée. La pige 26 comprend une portion de couplage 26.1 s'étendant hors du logement 18 à travers une ouverture dans la paroi périphérique du manchon 20, l'ouverture étant allongée axialement (direction verticale, non visible). La position de la partie de couplage 26.1 reflète donc la position de la pige 26 dans le logement 18, et donc la présence ou non d'un pivot d'attelage dans le logement 18. La partie de couplage 26.1 est couplée à une paire de leviers d'indicateur 32, dont l'extrémité libre active un élément indicateur 34 respectif. Comme on le voit en Fig.3, le logement 18 est en position centrale sur la plaque de sellette 12. Les leviers d'indicateurs 32 partent chacun du centre de la plaque de sellette 12, connectés à la portion de couplage 26.1 de la pige 26, en direction des bords latéraux 12.4 de la plaque de sellette 12. Aux extrémités libres de ces leviers d'indicateurs 32 sont fixées les éléments indicateurs 34, typiquement des plaques colorées et/ou portant une indication. La plaque 34 s'étend sensiblement perpendiculairement au levier 32 auquel elle est fixée, parallèlement au bord latéral 12.4 voisin. Le levier d'indicateur 32 est monté pivotant autour d'un axe 36 fixé dans une nervure 38 longitudinale en saillie sur la face arrière 12.2 de la plaque de sellette 12. L'axe 36 est parallèle à la plaque de sellette 12, et assure donc un pivotement dans une direction généralement verticale. Ainsi, dans la position de repos, illustrée aux figures, la pige 26 est en position haute et les plaques d'indicateur 34 en position basse.

Comme on peut le voir en Fig.4, ces plaques 34 se situent sous le niveau d'un rebord 39 s'étendant le long des bords transversaux 12.4. Lorsqu'un pivot d'attelage est introduit dans le logement 18, la pige 26 s'abaisse, entrainant le pivotement des leviers d'indicateurs 32 qui vont faire monter les plaques 34 de sorte à se trouver derrière les rebords 39, donc invisibles pour l'utilisateur. Ce type de système indicateur lié mécaniquement à l'élément suiveur est conventionnel.

La sellette 10 comprend en outre un dispositif de verrouillage apte à verrouiller un pivot d'attelage, associé au logement cylindrique 18. Le dispositif de verrouillage comprend ici un élément de verrouillage tel qu'un loquet 40 avec une portion avant 44, dite de contact, configurée pour s'engager dans la gorge 5 du pivot d'attelage 4. Le loquet 40 est introduit dans le logement cylindrique 18 à travers une ouverture latérale 46 (cf Fig.4) positionnée pour être en regard de la gorge annulaire 5 du pivot d'attelage 4. Le loquet 40 est fixé pivotant (axe 41) par sa partie arrière à un bras de traction 48 pivotant autour d'un axe 50 fixe sur la plaque 12, et rappelé vers le centre, donc vers l'intérieur du logement cylindrique 18 par un ressort 52. Le bras de traction 48 est lié par un pivot 54 à un levier de manoeuvre 56 guidé dans une fenêtre 58 dans un des rebords 39, et rappelé par un ressort 60. Ainsi en tirant le levier 56 par sa poignée 56.1 selon la flèche 62, on déplace le bras de traction 48 dans la même direction autour de son pivot 50, ce qui engendre le retrait du loquet 40 de sorte à libérer le pivot d'attelage 4.

Le loquet 40 peut également être manoeuvré du côté opposé de la sellette 12, par un second levier 56' de manoeuvre associé à un ressort de rappel 60'. Le signe de référence 48' désigne un autre bras de traction, fixé pivotant (axe 50') par rapport à la plaque 12, et lié de manière pivotante d'une part au levier 56' (axe 54') et d'autre part à une barre de déviation 64 (axe 65'), qui est également liée de manière pivotante à la barre de traction 48 (axe 65). Ainsi, en exerçant une force sur le levier 56' en direction de la flèche 62', le levier de traction 56' décale la barre de déviation 64 vers la gauche (selon l'orientation de la figure) et fait donc pivoter la barre de traction 48 vers la gauche, ce qui provoque le retrait du loquet 40.

La configuration illustrée aux figures 3 et 4 est donc la position verrouillée du dispositif de verrouillage, le loquet 40 étant engagé dans le logement 18 pour s'engager dans la gorge d'un pivot d'attelage. On notera que le bord avant 44 du loquet 40 est biseauté, de sorte qu'il se déplace automatiquement lorsqu'un pivot d'attelage est introduit dans logement 18, pour s'engager dans la gorge lorsque le pivot d'attelage est entièrement enfoncé, en raison de la force de rappel du ressort 52.

On appréciera que la sellette 10 comprend en outre :
un premier capteur de contact 70 associé à l'élément suiveur 26, agencé de sorte à être actionné lorsque l'élément suiveur 26 est en position engagée ;
un deuxième capteur de contact 72 agencé pour détecter une position de verrouillage du dispositif de verrouillage, notamment la position de verrouillage du loquet 40 ;
un troisième capteur 74 apte à détecter la présence d'une remorque 3 à proximité de la sellette 10, le troisième capteur 74 étant un capteur de distance ;
une unité de commande 76 configurée pour recevoir des signaux de chacun des capteurs 70, 72, 74 et déterminer un statut de la sellette d'attelage 10 sur base de ces signaux, en particulier un statut de chargement.

Selon une variante, l'unité de commande 76 est configurée pour déterminer les statuts suivants :
un statut de logement, libre ou engagé, , sur base du signal du premier capteur 70, i.e. le statut de logement est représentatif de la présence dans le logement cylindrique 18 d'un pivot correctement engagé ou non ;
un statut de verrou, engagé (i.e. fermé) ou rétracté (i.e. ouvert), sur base du signal du deuxième capteur 72 ;
un statut de remorque, présente ou absente, sur base du signal reçu du troisième capteur 74 .

Le statut de chargement (i.e. un état de fonctionnement « correctement chargé ») correspond alors à la combinaison d'un statut de remorque présente, d'un statut de logement engagé et d'un statut de verrou engagé. Toute autre combinaison, incluant un statut de remorque absent et/ou un statut de logement libre et/ou un statut de verrou rétracté ne constitue pas un statut de chargement.

Il est ainsi possible de déterminer de manière simple, efficace et robuste le bon chargement d'un wagon de ferroutage.

Avantageusement, les capteurs de contact 70 et 72 sont des capteurs de type interrupteur (ouvert ou fermé) qui permettent de déterminer la position d'un objet extérieur, par contact physique. En d'autres termes, il s'agit d'un bouton poussoir actionné par un mouvement mécanique, si bien que le capteur peut prendre deux états : enfoncé (en logique positive, interrupteur fermé) ou relâché (en logique positive, interrupteur ouvert). Le capteur de contact comprend typiquement une tête de commande, un corps, un contact électrique. La tête de commande peut présenter un dispositif d'attaque tel qu'un galet ou levier qui vient au contact de l'objet extérieur et actionne le contact électrique. Le cas échéant le dispositif d'attaque peut accompagner partiellement le déplacement de l'objet auquel il est associé, et déclenche l'interrupteur en fin de course. Avantageusement, les capteurs de contact 70 et 72 sont des capteurs de fin de course à déclenchement rapide et à course longue permettant de limiter les effets des vibrations rencontrées dans le transport ferroviaire.

Le positionnement et le type exact des capteurs de contact 70, 72 peut être amené à être modifié en fonction des évolutions technologiques des capteurs et des évolutions des sellettes.

Dans la présente variante, le premier capteur de contact 70 est fixé sur la plaque d'indicateur 34 avec sa tête de commande vers le haut. Lorsque le levier d'indicateur 32 pivote vers le haut en raison de l'affaissement de la pige 26 provoqué par l'insertion du pivot d'attelage, le capteur 70, ou plus précisément sa tête de commande ou dispositif d'attaque vient en butée contre la face inférieure 12.2 de la plaque de sellette 12. Le capteur de contact 70 est alors « fermé » (ou activé), ce qui correspond à la position enfoncée de la pige 26, et permet la détection de la présence du pivot d'attelage dans le logement 18.

Le deuxième capteur de contact 72 est fixé sur le loquet 40, de sorte à être en butée contre la surface extérieure du logement 18 (ou plus précisément du manchon 20) en position de verrouillage. Ainsi le capteur est « fermé » (ou activé) lorsque le loquet 40 est en place dans le logement 18. Cela permet de détecter la position de verrouillage du loquet 40.

Le troisième capteur 74 est un capteur de distance, en particulier du type à ultrasons. Il peut être fixé sur la plaque de base 14, ou sur le wagon 2. Le capteur de distance 74 est disposé de sorte à émettre un faisceau de mesure vers le haut (dans la direction verticale), qui va permettre de déterminer la présence d'une remorque ou conteneur sur le wagon 2. De préférence le troisième capteur 74 est agencé de sorte à réaliser une détection directe de la remorque. Son faisceau de mesure doit donc être dégagé (pas de pièce venant l'obstruer ou bloquer), de sorte que la détection de faisceau ne soit liée qu'à la présence d'une remorque. Ainsi, si aucune remorque n'est présente, la distance est infinie. Dès qu'une remorque est en approche et est abaissé, la distance diminue pour prendre une valeur dans une plage prédéterminée.

Comme mentionné précédemment, l'ensemble de sellette 10 comprend également une plaque de base 14 et un mécanisme élévateur 16 couplant la plaque de base 14 à la plaque de sellette 12 (Fig.1 et 2) et permettant son ajustement en hauteur. La plaque de base est conventionnellement fixée sur le wagon 2 et peut être assemblée à celui-ci de manière fixe ou mobile, par exemple coulissante le long de rails disposés selon l'axe longitudinal du wagon 2 (non représentés).

Le mécanisme élévateur 16 comprend deux ensembles de leviers identiques, disposés en miroir l'un par rapport à l'autre de part et d'autre de la plaque de base 14 par rapport à l'axe longitudinal du wagon 2. Ce mécanisme élévateur est connu en soi et ne sera que brièvement décrit.

Chaque ensemble de leviers comprend trois leviers positionnés selon un agencement de type ciseaux : deux leviers orientés dans une direction encadrent un troisième levier orienté dans une direction contraire.

Le premier levier 88, qui est le levier le plus externe par rapport à un axe central B de la plaque de base 14 parallèle à la direction longitudinale du wagon, possède une première extrémité liée par un pivot 90 à la plaque de base 14, et une seconde extrémité configurée pour entrer en contact avec la surface inférieure 12.2 de la plaque de sellette 12, de sorte que la seconde extrémité du levier 88 supporte la plaque de sellette 12.

Le deuxième levier 92, ou levier central de l'ensemble de levier, possède une première extrémité présentant un pignon 94 pouvant se déplacer le long d'un rail 96 (crémaillère) agencé sur la plaque de base 14 selon un axe sensiblement perpendiculaire au pivot 90 et une seconde extrémité liée par un pivot 98 à la surface inférieure 12.2 de la plaque de sellette 12. La plaque de sellette 12 peut donc pivoter autour du pivot 98. Son pivotement (i.e. basculement) en direction du premier levier 88 est limité par la seconde extrémité du premier levier 88.

Le troisième levier 106, qui est le levier le plus interne par rapport à l'axe B, i.e. le plus proche de l'axe B, possède une première extrémité liée par un pivot 108 à la plaque de base 14, et une seconde extrémité liée par un pivot 110 au premier et deuxième levier.

Le pignon 94 est relié par une chaîne 100 à un second pignon 102 formé autour d'une tige d'actionnement 104. Lorsqu'un utilisateur applique un mouvement à la tige d'actionnement 104, le second pignon 102 va entrer en rotation autour d'un axe défini par la tige d'actionnement 104 et se déplacer le long du rail 96. Le déplacement du second pignon 102 est transmis au pignon 94 par l'intermédiaire de la chaine 100, de sorte que le pignon 94 se déplace également le long du rail 96. Le déplacement du pignon 94 se traduit par une variation de la distance entre d'une part la première extrémité du deuxième levier 92, et d'autre part les premières extrémités des premier 88 et troisième 106 leviers. Les leviers pivotent alors autour des pivots 90, 98, 108 et 110 et transmettent le mouvement de la tige d'actionnement 104 à la plaque de sellette 12, qui se déplace alors vers le haut ou vers le bas selon un axe perpendiculaire à la plaque de base 14.

La tige d'actionnement 104 est commune aux deux ensembles de levier de façon à transmettre le même mouvement aux deux ensembles de leviers et à permettre un déplacement de la plaque de sellette 12 de manière sensiblement parallèle à la plaque de base 14, i.e. la plaque de sellette 12 reste sensiblement parallèle à la plaque de base 14 lorsqu'elle s'élève ou qu'elle s'abaisse.

Le mécanisme élévateur 16 comprend en outre un organe de manoeuvre 112 déplaçable entre une position d'actionnement dans laquelle l'ajustement en hauteur de la plaque de sellette 12 est possible (non montrée), et une position verrouillée dans laquelle l'ajustement en hauteur est bloqué (Fig.1 et 2). L'organe de manoeuvre 112 se présente sous la forme d'un levier présentant une poignée 112.1 à une extrémité et une butée 114 configurée pour venir en prise avec le pignon 94, par exemple en s'insérant entre deux crans consécutifs du pignon 94, dans la position verrouillée de l'organe de manoeuvre 112. Ainsi, en tirant l'organe de manoeuvre 112 par sa poignée 112.1 selon la flèche 116, et de façon optionnelle en le déplaçant ensuite selon la flèche 118, on déplace la butée 114 qui libère le pignon 94. Le pignon 94 peut alors se déplacer librement le long du rail 96 lors d'un mouvement de la tige d'actionnement 104. L'organe de manoeuvre est rappelé dans sa position verrouillée par les ressorts de rappel 120 et 122.

Avantageusement, le mécanisme élévateur 16 comprend un deuxième organe de manoeuvre 112' de construction similaire à celle de l'organe de manoeuvre 112 et bloquant un mouvement du pignon du deuxième ensemble de leviers. Selon cette variante, les deux organes de manoeuvre 112, 112' doivent se trouver en position d'actionnement, i.e. non verrouillée, afin de permettre un ajustement en hauteur de la sellette, en particulier de la plaque de sellette 12.

L'ensemble de sellette 10 comprend avantageusement, selon une variante, un quatrième capteur de contact 124 agencé pour être actionné lorsque l'organe de manoeuvre 112 est dans la position verrouillée. Avantageusement, le capteur de contact 124 est de type similaire aux capteurs de contact 70 et 72 décrits précédemment.

Dans la présente variante, le quatrième capteur de contact 124 est fixé sur l'organe de manoeuvre 112 avec sa tête de commande orientée vers une plaque 126 reliée à une extrémité à la tige d'actionnement 104 au niveau du second pignon 102 et à une autre extrémité au deuxième levier 92 au niveau du pignon 94. Selon ce mode de réalisation, lorsque l'ajustement en hauteur de la plaque de sellette 12 est possible, i.e. lorsque l'organe de manoeuvre 112 est en position d'actionnement, ou encore lorsque les ressorts 120 et 122 sont dans leur position de rappel respectives, le capteur 124 ou plus précisément sa tête de commande vient en butée contre la plaque 126. Le capteur de contact 124 est alors fermé (ou activé), ce qui permet la détection de l'actionnement (i.e. non-verrouillage) de l'organe de manoeuvre 112. La détection du verrouillage de l'organe de manouvre 112 se fait alors lorsque le capteur de contact 124 est ouvert (i.e. désactivé).

Alternativement, selon une variante, le quatrième capteur 124 peut être positionné sur l'organe de manoeuvre 112 sur un côté extérieur de celui-ci par rapport à la plaque 126, par exemple au niveau de la section 125 de l'organe de manoeuvre. Selon cette variante, la tête de commande du capteur 124 vient en butée contre la plaque 126 lorsque l'organe de manoeuvre est en position verrouillée. Le capteur de contact est alors fermé (ou activé) lorsque l'organe de manoeuvre 112 est verrouillé, ce qui permet la détection du verrouillage de l'organe de manoeuvre.

Selon la variante, l'unité de commande 76 est également configurée pour recevoir des signaux du quatrième capteur 124 et pour déterminer un statut d'organe de manoeuvre, verrouillé ou en actionnement, sur base du signal reçu du quatrième capteur. Selon cette variante, le statut de chargement correspond alors à la combinaison d'un statut de remorque présente, d'un statut de logement engagé, d'un statut de verrou engagé et d'un statut d'organe de manoeuvre verrouillé.

En se référant de nouveau à la Fig.4, il sera apprécié que l'unité de commande 76 comprend des moyens d'affichage associés, ici par exemple une paire de DEL (diode électroluminescente) 80, 82, intégrées dans la paroi du boitier de l'unité de commande 76 de sorte à être visibles soit par un opérateur au sol, soit par un grutier opérant dans une grue portique (le cas échéant avec des DEL déportées) lors du chargement de la remorque 3 sur le wagon 2. L'unité de commande 76 est configurée pour gérer les DEL 80, 82 afin de refléter les états de fonctionnement de la sellette.

Selon des variantes, des DEL peuvent être déportées du boitier de l'unité de commande 76 et/ou dédoublées. En particulier, on pourra veiller à positionner une paire de DEL de chaque côté du wagon, dans des boitiers respectifs connectés à à l0unité de commande (agencée centralement sur le wagon), de sorte que le statut soit visible de chaque côté du wagon.

La DEL 80 est de couleur verte et, lorsqu'elle est allumée, indique le statut 'correctement chargé' du wagon 2. Le choix de la couleur verte n'est un pas un élément caractéristique ou constitutif de la présente invention et peut suivant les préconisations règlementaires et/ou les préférences de l'utilisateur être amené à évoluer vers une autre couleur.

La DEL 82 est de couleur rouge et, lorsqu'elle est allumée, indique une non-conformité. La DEL 82 reflète l'état logique suivant : le conteneur est présent (détecté par le capteur 74) alors que le statut de logement est libre et/ou le statut de verrou est rétracté. Lorsqu'un quatrième capteur 124 est présent, l'unité de commande 76 est configurée pour allumer la DEL 82 lorsque l'organe de manoeuvre 112 est en position d'actionnement, i.e. que l'organe de manoeuvre n'est pas verrouillé.

L'unité de commande 76 laisse les deux DEL 80, 82 éteintes si le statut du capteur 74 est 'absent'.

On notera que l'unité de commande 76 est typiquement une unité à microprocesseur apte à traiter les signaux/données reçus des capteurs 70, 72, 74 et, selon les variantes de réalisation, 124, évaluer les signaux et déterminer les différents statuts et états. Les différentes fonctionnalités sont obtenues par des éléments de matériel et/ou des éléments de code de programme d'ordinateur.

L'unité de commande est conçue pour être autonome, alimentée par batterie. Les batteries peuvent être connectée à un système de charge associé à des capteurs photovoltaïques montés sur le wagon 2.

Avantageusement l'unité de commande 76 comprend un module de radiocommunication qui lui permet de communiquer avec un nuage informatique (« cloud ») 130, via tout protocole approprié. Le module de radiocommunication peut être configuré pour une communication train-sol (modules de communication disposés le long de la voie), une communication avec des antennes 132 ou relais de télécommunication (GSM, LTE, etc.) et/ou une communication avec tout système sans fil type WIFI, WiMAX ou autres. Le module de radiocommunication va permettre à l'unité de commande de communiquer les différents états ou statuts de sellette 10, respectivement du wagon, en direction d'un serveur distant 134. Le serveur 134 est configuré pour stocker en mémoire (ou base de données), les informations relatives aux états de wagons équipés avec un ensemble de sellette 10 selon la présente invention.

Un opérateur multimodal peut accéder au serveur 134 au moyen d'un ordinateur 136 ou appareil mobile 138 (smartphone, tablette ou autre) et accéder aux informations relatives aux sellettes/wagons. Cela se fait en temps réel, à tout moment, où que soient les wagons, via toute connexion internet permettant d'accéder au serveur.

Typiquement, le module de commande est configuré pour envoyer des données comprenant un numéro d'identification du boitier (associé au wagon dans le serveur 134) et une ou plusieurs des informations suivantes : un état de fonctionnement chargé, un état de fonctionnement « non conforme », un statut de logement libre ou engagé, un statut de verrou engagé ou rétracté, un statut de remorque présente ou absente, un statut d'organe de manoeuvre, verrouillé ou en actionnement, un statut de mouvement.

## Revendications

1. Ensemble de sellette d'attelage (10) pour wagon (2) de ferroutage, comprenant :
une plaque de sellette (12) avec une face supérieure (12.1), une face inférieure (12.2) opposée à la face supérieure, et comprenant un logement (18) configuré pour accueillir un pivot d'attelage d'une remorque, ledit logement étant préférablement un logement cylindrique (18) s'étendant du côté de la face inférieure (12.2) et débouchant dans la face supérieure (12.1) de la plaque de sellette (12) ;
un dispositif de verrouillage apte à verrouiller le pivot d'attelage dans le logement (18);
un élément suiveur (26) agencé dans le logement (18), lequel est déplacé par le pivot d'attelage introduit dans le logement d'une position de repos dans une position engagée ; et
un élément indicateur (34) lié mécaniquement à l'élément suiveur (26), de sorte à se déplacer entre une première et une seconde position correspondant respectivement à la position de repos et à la position engagée de l'élément suiveur (26) ;
ledit ensemble de sellette d'attelage (10) comprenant en outre :
un premier capteur (70) associé à l'élément suiveur (26), le premier capteur étant un capteur de contact agencé de sorte à être actionné lorsque l'élément suiveur est en position engagée ;
un deuxième capteur (72) agencé pour détecter une position de verrouillage du dispositif de verrouillage, le deuxième capteur étant un capteur de contact ;
un troisième capteur (74) apte à détecter la présence d'un conteneur ou d'une semi-remorque à proximité de la sellette (10), le troisième capteur (74) étant un capteur de distance ; et
une unité de commande (76) configurée pour recevoir des signaux de chacun des capteurs (70, 72, 74) et déterminer un statut de la sellette d'attelage sur base de ces signaux, en particulier un statut de chargement.

2. Ensemble de sellette d'attelage (10) selon la revendication 1, dans lequel le premier capteur (70) est agencé sur l'élément indicateur (34) de sorte à venir en butée, en particulier avec la face inférieure (12.2) de la plaque de sellette (12), en position engagée de l'élément suiveur (26).

3. Ensemble de sellette d'attelage (10) selon la revendication 1 ou 2, dans lequel le dispositif de verrouillage comprend un élément de verrouillage (40) avec une portion de contact (44) configurée pour s'engager dans une gorge annulaire du pivot d'attelage, le deuxième capteur (72) étant agencé pour être en position de butée dans la position de verrouillage,
de préférence le deuxième capteur (72) est fixé sur l'élément de verrouillage (40) de sorte à venir en butée avec une surface extérieure du logement (18) du pivot d'attelage, en position de verrouillage, l'élément de verrouillage étant de préférence rappelé en position de verrouillage.

4. Ensemble de sellette d'attelage (10) selon la revendication 3, dans lequel le logement (18) comprend une ouverture latérale (46) à travers laquelle coulisse l'élément de verrouillage (40) entre la position de verrouillage et une position de libération, dans laquelle le pivot d'attelage peut être retiré du logement (18).

5. Ensemble de sellette d'attelage (10) selon la revendication 3 ou 4, dans lequel le dispositif de verrouillage comprend un levier de manoeuvre (56) couplé à un bras de traction (48) monté pivotant par rapport à la plaque de sellette (12), l'élément de verrouillage (40) étant lié audit bras de traction (48) de sorte à pouvoir amener l'élément de verrouillage en position de libération.

6. Ensemble de sellette d'attelage (10) selon l'une quelconque des revendications précédentes, dans lequel le troisième capteur (74) est un capteur à ultrasons, et/ou
dans lequel le troisième capteur (74) est agencé de sorte à avoir une détection directe de la remorque.

7. Ensemble de sellette d'attelage (10) selon l'une quelconque des revendications précédentes, dans lequel
l'élément suiveur (26) est monté coulissant axialement dans le logement (18), rappelé en position de repos ; et
l'élément suiveur (26) comprend une portion de couplage s'étendant hors du logement (18) à travers une ouverture latérale (24) et couplée à au moins un levier d'indicateur (32) dont une extrémité libre active l'élément indicateur (34) ; et de préférence
le levier d'indicateur (32) pivote autour d'un axe parallèle à la plaque de sellette (12) et porte à son extrémité libre l'élément indicateur (34), en particulier une plaquette colorée, lequel élément indicateur (34) est, dans sa première position, visible en dessous du niveau d'un bord périphérique (39) de la plaque de sellette (12), et en deuxième position est relevé suite à l'enfoncement de l'élément suiveur (26) et pivotement correspondant du levier d'indicateur (32), de sorte à ne plus être visible d'un utilisateur.

8. Ensemble de sellette d'attelage (10) selon l'une quelconque des revendications précédentes, comprenant en outre :
une plaque de base (14) destinée à être fixée à un support ;
un mécanisme élévateur (16) couplant la plaque de base (14) à la plaque de sellette (12), permettant d'ajuster sélectivement la hauteur de la plaque de sellette (12) par rapport à la plaque de base (14) ;
le mécanisme élévateur (16) comprenant un organe de manoeuvre (112) déplaçable entre une position d'actionnement dans laquelle l'ajustement en hauteur est possible, et une position verrouillée dans laquelle l'ajustement en hauteur est bloqué ;
un autre capteur de contact (124), dit quatrième capteur, agencé pour détecter une position de verrouillage de l'organe de manoeuvre.

9. Ensemble de sellette d'attelage (10) selon l'une quelconque des revendications précédentes, dans laquelle l'unité de commande (76) est configurée pour déterminer les statuts suivants :
un statut de logement, libre ou engagé, sur base du signal du premier capteur (70) ;
un statut de verrou, engagé ou rétracté, sur base du signal du deuxième capteur (72) ;
un statut de remorque, présente ou absente, sur base du signal reçu du troisième capteur (74) ;
et dans lequel le statut de chargement correspond à la combinaison d'un statut de remorque présente, d'un statut de logement engagé et d'un statut de verrou engagé.

10. Ensemble de sellette d'attelage (10) selon la revendication 9, dans lequel le statut de remorque correspond à une remorque détectée à une distance minimale de 10 ou 20 cm.

11. Ensemble de sellette d'attelage (10) selon la revendication 9 ou 10, comprenant en outre des moyens d'affichage (80, 82), de préférence intégrés à l'unité de commande (76), aptes à afficher les états de fonctionnement suivants :
- correctement chargé : correspondant au statut de chargement ; et
- non-conforme : lorsque le statut de remorque est présent alors que le statut de logement est libre et/ou le statut de verrou est rétracté, de préférence les moyens d'affichage comprennent au moins deux diodes électroluminescentes (80, 82), une première diode (80), de préférence verte, étant allumée lorsque l'état de fonctionnement est correctement chargé ; une deuxième diode (82), de préférence rouge, étant allumée lorsque l'état de fonctionnement est non-conforme ; et de préférence aucune diode n'est allumée, respectivement les moyens d'affichage sont désactivés, lorsque le statut de remorque est 'absent'.

12. Ensemble de sellette d'attelage (10) selon la revendication 11, dans lequel l'unité de commande est associée à un moyen de détection de mouvement, en particulier un accéléromètre ; et l'unité de commande est configurée pour désactiver les moyens d'affichage lorsqu'elle détermine, sur base du moyen de détection de mouvement, que le wagon est en mouvement.

13. Ensemble de sellette d'attelage (10) selon l'une des revendications précédentes, dans lequel l'unité de commande (76) est en outre configurée pour déterminer un statut d'organe de manoeuvre, verrouillé ou en actionnement, sur base du signal reçu du quatrième capteur (124), et dans lequel le statut de chargement correspond à la combinaison d'un statut de remorque présente, d'un statut de logement engagé, d'un statut de verrou engagé et d'un statut d'organe de manoeuvre verrouillé.

14. Ensemble de sellette d'attelage (10) selon l'une des revendications précédentes, dans lequel l'unité de commande (76) comprend une batterie, de préférence rechargeable par des capteurs photovoltaïques associés, et/ou dans lequel l'unité de commande (76) comprend un module de radiocommunication qui permet de communiquer sans fil avec un serveur distant, en particulier de transmettre des données reflétant un ou plusieurs des statuts de capteurs et/ou états de fonctionnement et/ou de mouvement du wagon.

15. Wagon (2), en particulier wagon de ferroutage, comprenant un châssis et au moins un ensemble de sellette d'attelage selon l'une quelconque des revendications précédentes.

## Patentansprüche

1. Sattelkupplungsanordnung (10) für Huckepackwagen (2), die umfasst: eine Sattelkupplungsplatte (12) mit einer Oberseite (12.1), einer zur Oberseite entgegengesetzten Unterseite (12.2), und die eine Aufnahme (18) umfasst, die geeignet ist, einen Kupplungsbolzen eines Anhängers aufzunehmen, wobei die Aufnahme vorzugsweise eine zylindrische Aufnahme (18) ist, die sich auf der Seite der Unterseite (12.2) erstreckt und in der Oberseite (12.1) der Sattelkupplungsplatte (12) mündet;
eine Verriegelungsvorrichtung, die geeignet ist, den Kupplungsbolzen in der Aufnahme (18) zu verriegeln;
ein in der Aufnahme (18) angeordnetes Nachführelement (26), das von dem in die Aufnahme eingeführten Kupplungsbolzen aus einer Ruhe- in eine Eingriffsposition gebracht wird; und
ein Anzeigeelement (34), das mit dem Nachführelement (26) mechanisch so verbunden ist, dass es sich zwischen einer ersten und einer zweiten Position hin- und herbewegt, die jeweils der Ruhe- bzw. der Eingriffsposition des Nachführelements (26) entspricht;
welche Sattelkupplungsanordnung (10) ferner umfasst:
einen ersten Sensor (70), der mit dem Nachführelement (26) verbunden ist, wobei der erste Sensor ein Kontaktsensor ist, der so vorgesehen ist, dass er betätigt wird, wenn sich das Nachführelement in der Eingriffsposition befindet;
einen zweiten Sensor (72), der so vorgesehen ist, dass er eine Verriegelungsstellung der Verriegelungsvorrichtung erfasst, wobei der zweite Sensor ein Kontaktsensor ist;
einen dritten Sensor (74), der geeignet ist, das Vorhandensein eines Containers oder Sattelzuges in der Nähe der Sattelkupplungsanordnung (10) zu erfassen, wobei der dritte Sensor (74) ein Abstandssensor ist; und eine Steuerungseinheit (76), die so vorgesehen ist, dass sie Signale von jedem der Sensoren (70, 72, 74) empfangen und auf Basis dieser Signale einen Zustand der Sattelkupplungsanordnung bestimmen kann, insbesondere einen Beladungszustand.

2. Sattelkupplungsanordnung (10) nach Anspruch 1, wobei der erste Sensor (70) so auf dem Anzeigeelement (34) angeordnet ist, dass er in Eingriffsstellung des Nachführelements (26) insbesondere an der Unterseite (12.2) der Sattelplatte (12) in Anschlag kommt.

3. Sattelkupplungsanordnung (10) nach Anspruch 1 oder 2, wobei die Verriegelungsvorrichtung ein Verriegelungselement (40) mit einem Kontaktabschnitt (44) umfasst, der so vorgesehen ist, dass er in eine ringförmige Nut des Kupplungsbolzens eingreift, wobei der zweite Sensor (72) so vorgesehen ist, dass er in Verriegelungsposition in Anschlagposition ist,
der zweite Sensor (72) vorzugsweise so am Verriegelungselement (40) befestigt ist, dass er in Verriegelungsstellung in Anschlag kommt an eine Außenfläche der Aufnahme (18) des Kupplungsbolzens, wobei das Verriegelungselement vorzugsweise in die Verriegelungsstellung zurückgeholt wird.

4. Sattelkupplungsanordnung (10) nach Anspruch 3, wobei die Aufnahme (18) eine seitliche Öffnung (46) umfasst, durch welche hindurch das Verriegelungselement (40) zwischen der Verriegelungsposition und einer Freigabeposition gleitet, in der der Kupplungsbolzen aus der Aufnahme (18) herausgezogen werden kann.

5. Sattelkupplungsanordnung (10) nach Anspruch 3 oder 4, wobei die Verriegelungsvorrichtung einen Bedienungshebel (56) umfasst, der an einen Zugarm (48) gekoppelt ist, bezüglich der Sattelkupplungsplatte (12) schwenkbar montiert ist, wobei das Verriegelungselement (40) mit dem Zugarm (48) in der Weise verbunden ist, dass das Verriegelungselement in Freigabeposition gebracht werden kann.

6. Sattelkupplungsanordnung (10) nach einem der vorstehenden Ansprüche, wobei der dritte Sensor (74) ein Ultraschallsensor und/oder wobei der dritte Sensor (74) so vorgesehen ist, dass er den Anhänger direkt erfasst.

7. Sattelkupplungsanordnung (10) nach einem der vorstehenden Ansprüche, wobei
das Nachführelement (26) axial gleitend in der Aufnahme (18) montiert ist, und in Ruhestellung gezogen wird; und
das Nachführelement (26) einen Kupplungsabschnitt umfasst, der sich aus der Aufnahme (18) heraus durch eine seitliche Öffnung (24) erstreckt und mit mindestens einem Anzeigehebel (32) gekoppelt ist, von dem ein freies Ende das Anzeigeelement (34) aktiviert; und vorzugsweise
der Anzeigehebel (32) um eine zur Sattelkupplungsplatte (12) parallelen Achse schwenkt und an seinem freien Ende das Anzeigeelement (34) trägt, insbesondere eine farbige Platte, welches Anzeigeelement (34) in seiner ersten Position unter der Höhe eines Umfangsrandes (39) der Sattelkupplungsplatte (12) zu sehen ist und in der zweiten Position nach dem Hineindrücken des Nachführelements (26) und entsprechendem Schwenken des Anzeigehebels (32) angehoben wird, sodass er von einem Benutzer nicht mehr zu sehen ist.

8. Sattelkupplungsanordnung (10) nach einem der vorstehenden Ansprüche, die ferner umfasst:
eine Grundplatte (14), die dazu bestimmt ist, an einem Träger befestigt zu werden;
einen Hebemechanismus (16), der die Grundplatte (14) an die Sattelkupplungsplatte (12) koppelt und so eine selektive Anpassung der Höhe der Sattelkupplungsplatte (12) in Bezug auf die Grundplatte (14) ermöglicht;
wobei der Hebemechanismus (16) ein Bedienungselement (112) umfasst, das zwischen einer Betätigungsposition, in der die Höhenanpassung möglich ist, und einer verriegelten Position, in der die Höhenanpassung blockiert ist, hin- und herbewegt werden kann;
einen weiteren Kontaktsensor (124), so genannten vierten Sensor, der so ausgeführt ist, dass er eine Verriegelungsposition des Bedienungselements erfasst.

9. Sattelkupplungsanordnung (10) nach einem der vorstehenden Ansprüche, wobei die Steuerungseinheit (76) so vorgesehen ist, dass sie folgende Status bestimmt:
einen Status der Aufnahme, freigegeben oder im Eingriff, auf Basis des Signals des ersten Sensors (70);
einen Status des Riegels, im Eingriff oder zurückgezogen, auf Basis des Signals des zweiten Sensors (72);
einen Status des Anhängers, vorhanden oder nicht vorhanden, auf der Basis des vom dritten Sensor (74) empfangenen Signals;
und wobei der Beladungsstatus der Kombination aus einem Status des vorhandenen Anhängers, einem Status der Aufnahme im Eingriff und einem Status des Riegels im Eingriff entspricht.

10. Sattelkupplungsanordnung (10) nach Anspruch 9, wobei der Anhängerstatus einem Anhänger entspricht, der in einem Mindestabstand von 10 oder 20 cm erfasst wurde.

11. Sattelkupplungsanordnung (10) nach Anspruch 9 oder 10, die ferner umfasst Anzeigemittel (80, 82), vorzugsweise integriert in die Steuerungseinheit (76), die geeignet sind, folgende Betriebszustände anzuzeigen:
- korrekte Beladung: entspricht dem Beladungsstatus; und
- unsachgemäße Beladung: wenn der Beladungsstatus "vorhanden" ist, obwohl der Aufnahmestatus "freigegeben" und / oder der Riegelstatus "zurückgezogen" ist,
die Anzeigemittel vorzugsweise mindestens zwei LEDs (80, 82) umfassen, wobei eine erste, vorzugsweise grüne Diode (80) leuchtet, wenn der Betriebszustand "korrekte Beladung" ist; wobei eine zweite, vorzugsweise rote Diode (82) leuchtet, wenn der Betriebszustand "unsachgemäße Beladung" ist; und vorzugsweise keine Diode leuchtet bzw. die Anzeigemittel deaktiviert sind, wenn der Anhängerstatus "nicht vorhanden" ist.

12. Sattelkupplungsanordnung (10) nach Anspruch 11, wobei die Steuerungseinheit mit einem Bewegungserfassungsmittel, insbesondere einem Beschleunigungsmesser, gekoppelt ist; und die Steuerungseinheit so vorgesehen ist, dass sie die Anzeigemittel deaktiviert, wenn sie auf Basis des Bewegungserfassungsmittels feststellt, dass der Wagen sich bewegt.

13. Sattelkupplungsanordnung (10) nach einem der vorstehenden Ansprüche, wobei die Steuereinheit (76) außerdem so vorgesehen ist, dass sie einen Betätigungselementstatus, verriegelt oder betätigt, auf Basis des vom vierten Sensor (124) empfangenen Signals bestimmt, und wobei der Beladungsstatus der Kombination aus einem Status eines vorhandenen Anhängers, einem Status einer Aufnahme in Eingriff, einem Status eines eingreifenden Riegels und einem Status eines verriegelten Betätigungselements entspricht.

14. Sattelkupplungsanordnung (10) nach einem der vorstehenden Ansprüche, wobei die Steuerungseinheit (76) eine, vorzugsweise mittels verbundener Fotovoltaik-Sensoren aufladbare, Batterie umfasst, und/oder
wobei die Steuerungseinheit (76) ein Funkkommunikationsmodul umfasst, das eine drahtlose Kommunikation mit einem entfernten Server ermöglicht, insbesondere die Übertragung von Daten, die einen oder mehrere der Sensorenstatus und/oder Betriebs- und/oder Bewegungszustände des Wagens wiedergeben.

15. Wagen (2), insbesondere Huckepackwagen, der ein Fahrgestell und mindestens eine Sattelkupplungsanordnung nach einem der vorstehenden Ansprüche umfasst.

## Claims

1. A fifth wheel coupling assembly (10) for a piggyback wagon (2), comprising:
a fifth wheel plate (12) with an upper face (12.1) and a lower face (12.2) opposite the upper face, and comprising a receptacle (18) configured to receive a trailer king pin, said receptacle preferably being a cylindrical receptacle (18) extending from the lower face (12.2) side and opening out in the upper face (12.1) of the fifth wheel plate (12);
a locking device capable of locking the king pin in the receptacle (18);
a follower element (26) arranged in the receptacle (18), said element being displaced by the king pin introduced into the receptacle from a rest position into an engaged position; and
an indicator element (34) joined mechanically to the follower element (26), so as to move between a first and a second position corresponding respectively to the rest position and to the engaged position of the follower element (26);
said fifth wheel coupling assembly (10) further comprising:
a first sensor (70) associated with the follower element (26), the first sensor being a contact sensor arranged so as to be actuated when the follower element is in the engaged position;
a second sensor (72) arranged to detect a locking position of the locking device, the second sensor being a contact sensor;
a third sensor (74) capable of detecting the presence of a container or a semi-trailer in the vicinity of the fifth wheel (10), the third sensor (74) being a distance sensor; and
a control unit (76) configured to receive signals from each of the sensors (70, 72, 74) and to determine the fifth wheel coupling status on the basis of these signals, in particular a "loaded" status.

2. The fifth wheel coupling assembly (10) according to claim 1, wherein the first sensor (70) is arranged on the indicator element (34) so as to abut, in particular against the lower face (12.2) of the fifth wheel plate (12), when the follower element (26) is in the engaged position.

3. The fifth wheel coupling assembly (10) according to claim 1 or 2, wherein the locking device comprises a locking element (40) with a contact portion (44) configured to engage in an annular groove of the king pin, the second sensor (72) being arranged to be in an abutment position in the locking position,
the second sensor (72) being preferably fixed to the locking element (40) so as to abut against an outer surface of the receptacle (18) of the king pin, in the locking position, the locking element being preferably returned to the locking position.

4. The fifth wheel coupling assembly (10) according to claim 3, wherein the receptacle (18) comprises a lateral opening (46) through which the locking element (40) slides between the locking position and a release position, in which the king pin may be withdrawn from the receptacle (18).

5. The fifth wheel coupling assembly (10) according to claim 3 or 4, wherein the locking device comprises an operating lever (56) coupled to a draw arm (48) mounted pivotally relative to the fifth wheel plate (12), the locking element (40) being joined to said draw arm (48) so as to be able to bring the locking element into the release position.

6. The fifth wheel coupling assembly (10) according to any one of the preceding claims, wherein the third sensor (74) is an ultrasonic sensor, and/or
wherein the third sensor (74) is arranged for direct detection of the trailer.

7. The fifth wheel coupling assembly (10) according to any one of the preceding claims, wherein
the follower element (26) is fitted to slide axially in the receptacle (18), being returned to the rest position; and
the follower element (26) comprises a coupling portion extending out of the receptacle (18) through a lateral opening (24) and coupled to at least one indicator lever (32) of which one free end activates the indicator element (34); and preferably
the indicator lever (32) pivots around an axis parallel to the fifth wheel plate (12) and bears at its free end the indicator element (34), in particular a coloured plate, which indicator element (34) is, in its first position, visible below the level of a peripheral edge (39) of the fifth wheel plate (12) and, in its second position, is raised following penetration of the follower element (26) and corresponding pivoting of the indicator lever (32), so as to be no longer visible to a user.

8. The fifth wheel coupling assembly (10) according to any one of the preceding claims, further comprising:
a base plate (14) intended to be fixed to a support;
a lifting mechanism (16) coupling the base plate (14) to the fifth wheel plate (12), enabling selective adjustment of the height of the fifth wheel plate (12) relative to the base plate (14);
the lifting mechanism (16) comprising an operating member (112) displaceable between an actuating position in which height adjustment is possible and a locked position in which height adjustment is blocked;
another contact sensor (124), so-called fourth sensor, arranged to detect a locking position of the operating member.

9. The fifth wheel coupling assembly (10) according to any one of the preceding claims, wherein the control unit (76) is configured to determine the following statuses:
a receptacle status, "free" or "engaged", on the basis of the signal from the first sensor (70);
a lock status, "engaged" or "retracted", on the basis of the signal from the second sensor (72);
a trailer status, "present" or "absent", on the basis of the signal received from the third sensor (74);
and wherein the "loaded" status corresponds to a combination of a "trailer present" status, a "receptacle engaged" status and a "lock engaged" status.

10. The fifth wheel coupling assembly (10) according to claim 9, wherein the trailer status corresponds to a trailer detected at a minimum distance of 10 or 20 cm.

11. The fifth wheel coupling assembly (10) according to claim 9 or 10, further comprising display means (80, 82), preferably integrated in the control unit (76), capable of displaying the following operating states:
- correctly loaded: corresponding to the "loaded" status; and
- non-compliant: when the trailer status is "present" whereas the receptacle status is "free" and/or the lock status is "retracted", the display means preferably comprising at least two electroluminescent diodes (80, 82), a first diode (80), preferably green, being lit up when the operating state is "correctly loaded"; a second diode (82), preferably red, being lit up when the operating state is "non-compliant"; and preferably no diode being lit up, or the display means being disabled, when the trailer status is "absent".

12. The fifth wheel coupling assembly (10) according to claim 11, wherein the control unit is associated with a movement detection means, in particular an accelerometer; and the control unit is configured to disable the display when it determines, on the basis of the movement detection means, that the wagon is moving.

13. The fifth wheel coupling assembly (10) according to one of the preceding claims, wherein the control unit (76) is further configured to determine an operating member status as "locked" or "actuated", on the basis of the signal received from the fourth sensor (124), and in which the "loaded" status corresponds to a combination of a "trailer present" status, a "receptacle engaged" status, a "lock engaged" status and an "operating member locked" status.

14. The fifth wheel coupling assembly (10) according to one of the preceding claims, wherein the control unit (76) comprises a battery, preferably rechargeable using associated photovoltaic collectors, and/or
wherein the control unit (76) comprises a radiocommunication module which makes it possible to communicate wirelessly with a remote server, in particular to transmit data reflecting one or more of the sensor statuses and/or operating states and/or wagon movement states.

15. A wagon (2), in particular a piggyback wagon, comprising a chassis and at least one fifth wheel coupling assembly according to any one of the preceding claims.
